# EUROPÄISCHE PATENTSCHRIFT

(11) **EP 0 268 189 B1**
(45) Veröffentlichungstag und Bekanntmachung des Hinweises auf die Patenterteilung: **14.04.1993**
(21) Anmeldenummer: 87116610.4
(22) Anmeldetag: 10.11.1987
(51) Int. Cl.: D06H 3/12

(54) **Verfahren und Vorrichtung zum Richten von Schussfäden in Geweben**
Method and apparatus for straightening the weft in fabrics
Procédé et dispositif de redressement des fils de trame dans les tissus

(30) Priorität: 14.11.1986 DE 3638909; 06.05.1987 DE 3715086
(43) Veröffentlichungstag der Anmeldung: 25.05.1988
(73) Patentinhaber: Mahlo GmbH & Co. KG, D-93342 Saal (DE)
(72) Erfinder: Epple, Helmut, D-8424 Saal/Donau (DE)
(74) Vertreter: Bohnenberger, Johannes, Dr.

(56) Entgegenhaltungen:
- EP-A- 0 136 115
- DE-A- 2 245 306
- FR-A- 1 264 238
- FR-A- 2 180 390
- US-A- 3 146 511
- Textil Praxis International vol. 41, Oktober 1986, (DE) Seite 1115 - 1116; Dipl.-Ing. D.RIEDEL: "Schussfaden-Richtgerät zum Richten schussverzogener Webwaren"

## Beschreibung

Die Erfindung betrifft ein Verfahren und eine Vorrichtung nach dem Oberbegriff des Patentanspruches 1 bzw. 2.

Aus der EP-A 0 136 115 ist ein derartiges Verfahren bzw. eine derartige Vorrichtung bekannt. Hierbei wird ein "selbsttätiger" Ausgleich des Verzugs dadurch erreicht, daß man die Gewebebahn randseitig auf Räder aufnadelt, deren Drehachsen derart schräg zur Laufrichtung der Gewebebahn angeordnet sind, daß das Gewebe im wesentlichen ohne Breitenspannung aufgenadelt und dann während des teilweisen Umlaufes gespannt wird. Die Räder sind hierbei freilaufend auf ihren Wellen befestigt. Solange die Schußfäden senkrecht zur Laufrichtung, also ohne Verzug liegen, sind die auf beide Räder wirkenden Kräfte beim Spannen gleich. Sobald aber ein Schrägverzug im Gewebe vorliegt, wirkt zwischen den Rädern eine Kraft in Längs- bzw Laufrichtung des Gewebes, welche das Rad auf der Seite mit den "vorlaufenden" Schußfäden bremst und das Rad auf der anderen Seite, also bei den nachlaufenden Schußfäden beschleunigt. Dadurch aber, daß die Spannräder frei laufen und das Gewebe über eine Abzugswalze abgezogen werden muß, entsteht ein Bogenverzug, da das Gewebe an seinen Kanten "abgebremst" wird.

Weiterhin ist es aus der FR-A 2 180 390 bekannt, daß man eine Korrektur von Schußfadenverzügen mittels eines Spannrahmens vornehmen kann, dessen Spannketten mit unterschiedlicher, dem Verzug angepaßter Geschwindigkeit angetrieben werden. Hierzu ist es allerdings notwendig, mittels einer gesonderten Messung den Schußfadenverzug festzustellen und aus diesem Regelgrößen zum Antrieb der Ketten herzuleiten.

Der Erfindung liegt die Aufgabe zugrunde, ein Verfahren bzw. eine Vorrichtung der eingangs genannten Art dahingehend weiterzubilden, daß auf einfache Weise die Ausrichtung des Verzuges verbessert wird.

Diese Aufgabe wird durch ein Verfahren nach Patentanspruch 1 bzw. eine Vorrichtung nach Patentanspruch 2 gelöst.

Ein wesentlicher Punkt der Erfindung besteht also darin, daß die Spannmittel angetrieben werden und so ein Bogenverzug vermieden wird.

Bevorzugte Ausführungsformen der Erfindung ergeben sich aus den Unteransprüchen und den nachfolgenden Ausführungsbeispielen, die anhand von Abbildungen näher beschrieben werden. Hierbei zeigen:
- Fig. 1: eine erste bevorzugte Ausführungsform der Erfindung in schematisierter Draufsicht;
- Fig. 2: eine weitere bevorzugte Ausführungsform der Erfindung;
- Fig. 3: einen Längsschnitt durch ein Schwenkgelenk gemäß Fig. 1;
- Fig. 4: einen Schnitt entlang der Linie IV-IV aus Fig. 3;
- Fig. 5: eine schematisierte Seitenansicht der Gesamtanordnung nach Fig. 1 oder 2 mit einer Trommel;
- Fig. 6: eine schematisierte Darstellung der Trommel mit Spannriemen;
- Fig. 7: einen Schnitt entlang der Linie VII-VII aus Fig 6;
- Fig. 8: einen Längsschnitt durch eine Trommelnabe nach Fig. 2;
- Fig. 9: einen Schnitt entlang der Linie IX-IX aus Fig. 8;
- Fig. 10: eine weitere bevorzugte Ausführungsform der Erfindung;
- Fig. 11: ein Blockschaltbild zur Regelung der Anordnung nach Fig. 10;
- Fig. 12: eine weitere bevorzugte Ausführungsform der Erfindung mit segmentierten Trommeln in einer Darstellung ähnlich der nach Fig. 5;
- Fig. 13: einen Schnitt durch die Nabe der Trommel nach Fig. 12 in einer Darstellung ähnlich der Fig. 3 und 8;
- Fig. 14: einen Schnitt entlang der Linie XIV-XIV aus Fig. 13;
- Fig. 15: eine schematisierte, teilgeschnittene Seitenansicht einer segmentierten Spanntrommel;
- Fig. 16: den Dehnungsverlauf über den Drehwinkel einer segmentierten oder einer nichtsegmentierten Trommel;
- Fig. 17: den Verlauf des Durchmessers der Spanntrommel nach Fig. 15 über den Drehwinkel; und
- Fig. 18: eine weitere bevorzugte Ausführungsform der Erfindung.

Wie in Fig. 1 gezeigt, wird eine Gewebebahn 8 über zwei Spannmittel 1, 1' derart geführt, daß die Breite der Gewebebahn 8 am Einlauf geringer ist als am Auslauf. Hierzu wird - wie dies weiter unten näher beschrieben wird - die Gewebebahn auf Umfangsflächen 7, 7' von Spanntrommeln festgehalten und über einen definierten Umfangswinkel mitgeführt.

Die Umfangsflächen 7, 7' sind über Speichenelemente 4, 4' auf Drehhülsen 28, 28' befestigt, die über weiter unten näher beschriebene Gelenke mit einer Welle 6 in drehfester Verbindung stehen. Die Welle 6 wird von einem Antriebsmotor 41 angetrieben.

Im folgenden wird die gelenkige Verbindung zwischen den Trommeln 1, 1' und der Antriebswelle 6 anhand der Fig. 3 und 4 näher beschrieben.

Gemäß den Fig. 3 und 4 sitzt auf der Welle 6 eine Verschiebehülse 11, die in Drehrichtung über Kugeln 13, die in Nuten 12 bzw. 14 in der Verschiebehülse 11 bzw. der Welle 6 laufen, gesichert ist. In Achsrichtung der Welle 6 ist die Hülse 11 somit mit nur geringer Reibung verschiebbar.

Auf der Verschiebehülse 11 sitzt eine Trägerhülse 16, die an ihrem Umfang eine Außenverzahnung 50 trägt, die eine kugelförmige Außenfläche aufweist. Das Kugelzentrum sitzt im Schnittpunkt der Drehachse der Welle 6 und symmetrisch zu den Stirnflächen der Verzahnung 50.

In die Außenverzahnung 50 greift eine Innenverzahnung 51, die in einer zweiten Trägerhülse 16' angebracht ist, wobei die Trägerhülse 16' vorzugsweise zweistückig gefertigt ist, um die Innenverzahnung 51 leichter herstellen zu können. Die Hülse 16' ist somit in drehfester Verbindung mit der Hülse 16, kann aber um das (Kugel-) Zentrum der Verzahnung senkrecht zur Welle 6 verkippt werden.

Auf der Hülse 16' ist eine Drehhülse 28 über Kugellager 19 und Axial-/Radiallager 17 gelagert. Zwischen der Drehhülse 28 und der Trägerhülse 16 sitzt ein Freilauf 22, der aus einem Außenteil 26 besteht, das mit der Drehhülse 28 fest verbunden ist, in welchem eine Nut sitzt, die eine Klemmfeder 24 beinhaltet, welche ein Klemmstück 23 auf die Aussenumfangsfläche eines Innenteils 27 drückt, das in fester Verbindung mit der Trägerhülse 16' steht. Durch diese Art der Anordnung ist gewährleistet, daß eine Drehung der Drehhülse 28 in Pfeilrichtung (Fig. 4) gegenüber dem Innenteil 27 und damit gegenüber der Welle 6 möglich ist. Die Antriebsrichtung der Welle 6 ist hierbei ebenfalls in Pfeilrichtung; ebenso wird die Gewebebahn 8 in Pfeilrichtung über die Außenumfangsflächen 7, 7' geführt, welche über die Speichenelemente 4, 4' auf der Drehhülse 28 gehalten sind. Auf diese Weise kann die Trommelumfangsfläche und damit der betreffende Rand der Gewebebahn gegenüber der Antriebsbewegung voreilen, nicht aber zurückbleiben.

Auf der Hülse 16' sitzt auf der Seite des Wellenendes ein Führungsteil 18 und zwar ebenfalls über Kugellager 19 bzw. Axial-/Radiallager 17. Hierzu ist die Trägerhülse 16' entsprechend verlängert. Am Führungsteil 18 ist ein Führungshebel 52 angebracht, der über einen Führungsschieber 53 mit einer Kippkraft beaufschlagt werden kann. Der Führungsschieber 53 wird also über einen ortsfesten bzw. lediglich parallel zur Welle 6 verschiebbaren Zylinder 54,54' (s.Fig.1) bewegt, so daß diese Bewegung dann in eine Kippbewegung der Speichenelemente übertragen wird. In diesem gekippten Zustand, der in Fig. 1 auch gezeigt ist, kann dann die Trommel umlaufen und wird dabei gleichzeitig von der getriebenen Welle 6 mitgenommen. Die Anbringung des Freilaufes 22 zwischen dem äußeren Trägerhülsenteil 16' und der Drehhülse 28 hat dabei den Vorteil, daß der Freilauf leichter gängig ist als bei Anbringung des Freilaufes 22 zwischen dem inneren Trägerhülsenteil 16 und der Verschiebehülse 11.

Wie weiterhin in Fig. 3 gezeigt, ist am Hebel 52 (oder einer anderen, entsprechend geeigneten Stelle) ein Kraftaufnehmer 49 vorgesehen, der in dem in Fig. 3 gezeigten Ausführungsbeispiel z.B. ein Paar von Dehnmeßstreifen sein kann. Über diesen Kraftaufnehmer 49 ist die auf das Gewebe in Schußrichtung aufgebrachte Spannkraft feststellbar. Über das Ausgangssignal des Kraftaufnehmers 49 kann somit eine (hier nicht gezeigte, aber an sich bekannte) Steuerungsvorrichtung beaufschlagt werden, die den Schieber 53 entsprechend der auftretenden Kraft betätigt, so daß zur Schonung der Gewebe eine Maximalkraft als Grenzwert eingehalten werden kann.

Aus Fig. 5 gehen weitere erfindungswesentliche Merkmale hervor. In dieser Abbildung ist eine Seitenansicht der Anordnung nach den Fig. 1 oder 2 schematisch dargestellt. Auf der Außenumfangsfläche 7 einer jeden Trommel ist eine Vielzahl von Greifelementen 3 angeordnet. Die Trommel 1 (ebenso die gegenüberliegende Trommel 1') wird über einen Antriebsmotor 41 angetrieben.

Die Gewebebahn 8 wird den Richttrommeln 1, 1' über die Umlenkwalze 36 und eine Zentrierwalze 36' durch die Transportwalze 34 zugeführt. Diese Transportwalze 34 wird von einem Motor 35 mit regelbarer Geschwindigkeit angetrieben. Um eine besonders exakte Ausrichtung verzogener Gewebe zu gewährleisten und zusätzlich die Bogenverzüge zu verhindern, ist es erforderlich, Längszugkräfte bei der Zuführung zur und beim Abzug der Bahn von den Trommeln 1, 1' so weit wie möglich zu vermeiden. Dies wird gemäß Fig. 5 dadurch weiter unterstützt, daß die Abzugsgeschwindigkeit der Warenbahn durch Messung der Drehzahl der Walze 37 mittels Tachogenerator 38 ermittelt und zur synchronen Steuerung des Antriebsmotors 41 der Trommel 1 und des Antriebsmotors 35 der Walze 34 verwendet wird. Zur Feinkorrektur der Walzengeschwindigkeit und zur völligen Zugentlastung hängt die Ware vor und nach den Trommeln 1, 1' in je einer Schlaufe, deren Länge von den Lichtschranken 40 und 40' abgetastet wird. Die Lichtschranke 40 korrigiert die Drehzahl des Motors 35 derart, daß die Länge der Schlaufe 39 konstant bleibt. Die Lichtschranke 40' korrigiert die Drehzahl des Antriebsmotors 41 der Trommeln 1, 1' auf konstante Länge der Schlaufe 39'.

Wenn die Greifelemente 3 als Reib-Polster ausgebildet sind (wie in den Zeichnungen dargestellt), so eignet sich zum Andrücken eine Spannriemenanordnung, wie sie in den Fig. 6 und 7 gezeigt ist. Bei dieser Anordnung läuft ein Spannriemen 9, der mittels Spannrollen 10 geführt ist, mit der Walze 1 synchron um, so daß eine Gewebebahn 8 zwischen dem Spannriemen 9 und dem Andruckelement 3 zu liegen kommt. Durch diese Anordnung ist gewährleistet, daß bei versehentlich zu stark eingestellter Breitendehnung die Gewebebahn 8 die Reibkraft überwinden kann und ein wenig losgelassen wird. Vorzugsweise wird auf der Außenumfangsfläche 7 eine Vielzahl von Sensoren 47 angeordnet, welche die Lage der Gewebekanten relativ zu den Greifelementen 3 detektiert. Die Ausgangssignale der Sensoren 47 dienen dazu, die Breitenspannung einzustellen bzw. zu begrenzen, was wiederum über den Führungsschieber 53 bzw. den zugeordneten Führungszylinder 54 geschieht.

Ein weiteres wesentliches Merkmal der in Fig. 3 gezeigten Anordnung besteht in der axialen Verschiebbarkeit der Trommeln 1, 1', welche über einen Spannflansch 10 bewerkstelligt wird, der über ein Axial-/Radiallager mit der Trägerhülse 16 verbunden und über einen Spannzylinder 21 verstellt werden kann. Diese Verstellung erfolgt also immer in Richtung der Welle 6.

Im folgenden wird die Nabe der Trommeln näher beschrieben, die in der Ausführungsform gemäß Fig. 2 Verwendung finden. Hierbei wird Bezug auf die Fig. 8 und 9 genommen.

Bei dieser bevorzugten Ausführungsform der Erfindung sitzt eine Trägerhülse 16 ebenfalls über eine Verschiebehülse 11 und Kugeln 13, die in Kugelnuten 12 und 14 der Verschiebehülse 11 bzw. der Welle 6 rollen können, drehfest auf der Welle 6, jedoch in deren Achsrichtung verschiebbar. Auf der Verschiebehülse 11 läuft eine Drehhülse 28 über Kugellager 19, wobei zwischen Drehhülse 28 und Verschiebehülse 11 ebenfalls ein Freilauf 22 vorgesehen ist. Dieser Freilauf ist nochmals genauer in Fig. 9 dargestellt, wobei in den Fig. 8 und 9 gezeigte Ziffern denjenigen Teilen entsprechen, die bereits in Fig. 3 näher beschrieben wurden.

Um eine Verschiebung der Drehhülse 28 in Achsrichtung der Welle 6 zu bewerkstelligen, sitzt auf der Trägerhülse 16 über ein Axial-/Radiallager 17 ein Spannflansch 20, der von einem (ortsfesten) Spannzylinder 21 verschoben werden kann.

An der Drehhülse 28 sind Flanschteile 29 vorgesehen, an welchen Speichenelemente 4 über Schrauben befestigt sind, die an ihren Enden die Trommelumfangsfläche 7 mit darauf angebrachten Greifelementen 3 tragen.

Bei den beiden bisher beschriebenen bevorzugten Ausführungsformen der Erfindung werden also die beiden Trommeln 1, 1' mit einer Mindest-Geschwindigkeit angetrieben, welche durch die Drehzahl des Antriebsmotors 41 bestimmt ist. Sobald auf eine der Trommeln 1 oder 1' durch einen Schrägverzug im Gewebe ein vortreibendes Moment wirkt, kann diese Trommel durch Gleiten des Klemmstückes 23 auf der Außenumfangsfläche des Innenteils 27 voreilen, so daß dann der entsprechende Schrägverzug ausgeglichen wird.

Bei einer anderen, hier nicht im Detail gezeigten bevorzugten Ausführungsform der Erfindung wird anstelle eines Freilaufs in jeder Trommel-Nabe ein Ausgleichsgetriebe (Differential) zwischen dem Antriebsmotor und den beiden Trommeln vorgesehen, so daß die auf die Trommel aufgebrachten Drehmomente gleich sind. In diesem Fall wird also die nacheilende Trommel nicht durch die Kraft der bei Schrägverzug vorliegenden Kraft der Schußfäden beschleunigt, so daß sich der Verzug ausgleicht,sondern die Kräfte werden über das Differential gleich gehalten, was in der Wirkung auf dasselbe hinausläuft.

Im folgenden wird eine weitere bevorzugte Ausführungsform der Erfindung anhand der Fig. 10 und 11 näher beschrieben, wobei es hier wieder auf eine Kräftegleichheit ankommt. Bei dieser bevorzugten Ausführungsform der Erfindung ist jeder Trommel 1, 1' ein Antriebsmotor 41, 41' zugeordnet, wobei diese Antriebsmotoren über das Ausgangssignal des Drehzahlgebers 38 und der Lichtschranke 40' geregelt werden (siehe Fig. 5). Bei dieser Ausführungsform der Erfindung sind zwischen den Trommeln 1, 1' und den Motoren 41, 41' Drehmomentgeber 42, 42' vorgesehen, die das von den Motoren 41, 41' auf die Trommeln 1, 1' aufgebrachte Drehmoment messen und in ein elektrisches Ausgangssignal wandeln. Die beiden Meßwerte werden verglichen. Der Vergleichswert dient zur Korrektur der Drehzahl eines der beiden Antriebsmotoren (Motor 41' in Fig. 9) und zwar über einen Regler R und einen Servoverstärker. Der so gebildete Regelkreis 46 führt dazu, daß der Motor 41' immer dasselbe Drehmoment auf die Trommel 1' aufbringt, wie der Motor 41 auf die Trommel 1. Die Drehzahl des Motors 41 wird, wie im Zusammenhang mit Fig. 5 beschrieben, über den Drehzahlgeber 38 der Walze 37 bestimmt, wobei die Feinregelung der Drehzahl über die Analog-Lichtschranke 40' erfolgt. Die Regelung ist derart, daß dann, wenn die Schlaufe 39' länger wird, der Motor 41 langsamer betrieben wird (und umgekehrt).

Durch diese Anordnung ist gewährleistet, daß mittels des Regelkreises 46 ein noch exakterer Ausgleich des Verzugs erfolgen kann, da man den Regler R des Regelkreises 46 als PID-Regler ausführen kann, der die bei reinen Proportionalreglern (Ausgleichsgetriebe, Freilauf) auftretenden Restfehler beseitigen kann.

Im folgenden wir anhand der Fig. 12 bis 17 eine weitere bevorzugte Ausführungsform der Erfindung beschrieben, wobei es auch hier in erster Linie wieder auf die Antreibbarkeit der Trommeln zur Vermeidung von Bogenverzug ankommt.

Im Gegensatz zu den zuvor beschriebenen Ausführungsformen der Erfindung sind bei dieser bevorzugten Ausführungsform die Trommeln selbst nicht in sich starr, so daß sie schräg zur Zuführungsrichtung der Gewebebahn 8 gestellt werden müssen. Die Trommeln 1, 1' sind bei dieser bevorzugten Ausführungsform vielmehr in Segmente 2, 2' unterteilt, welche ebenfalls über Speichenelemente 4, 4' an der Trommel-Nabe gehalten sind, wobei in diesem Fall die Speichenelemente 4 über Gelenke 5 an der Nabe bzw. am Trommelsegment 2 angelenkt sind. In schematischer Darstellung ist dies am besten aus Fig. 15 ersichtlich.

Gemäß dieser Abbildung besteht bei dieser bevorzugten Ausführungsform der Erfindung die Trommel aus Einzelsegmenten 2, die Umfangsflächen 7 mit einer entsprechenden Wölbung aufweisen. Die Gelenke 5, über welche die Einzelsegmente 7 über die Speichenelemente 4, 4' gehalten sind, sind so ausgelegt, daß die Umfangsflächen 7 parallel zur Drehhülse 28 (siehe Fig. 13 und 15) bzw. zur Welle 6 verschoben werden können, auf welcher die Drehhülse 28 drehbweglich, aber in Achsrichtung fixiert, befestigt ist. Dadurch, daß die Speichenelemente 4, 4' gleich lang sind, bleibt die Parallelität zwischen Welle 6 und Umfangsfläche 7 immer gewährleistet. In Fig. 15 ist nur eine "rechte" Trommel gezeigt, der eine "linke" Trommel 1 gegenüberliegt, welche spiegelsymmetrisch zu der in Fig. 15 gezeigten Trommel aufgebaut ist. Die Laufrichtung des Gewebes erfolgt bei der in Fig. 15 gezeigten Ausführungsform von oben nach unten.

Auf der Trommelumfangsfläche 7 bzw. den einzelnen Umfangsflächen der Segmente 2 sind gewebe-außenseitig die Greifelemente 3 vorgesehen. Diese können auch zwangsgesteuerte Kluppen mit oder ohne Nadeln, Nadelreihen (gegebenenfalls in die Ware eingedrückt - und zurückziehbar) oder einfache Reibelemente sein, wie dies weiter oben schon beschrieben wurde.

Der Abstand zwischen linken und rechten Greifelementen 3 wird durch Kulissen 30 bestimmt, deren in Fig. 15 gezeigte Ränder 31 als Axial-Führungselemente dienen. Wenn der Rand 31 der Kulisse 30 insgesamt in einer Ebene liegt, so hat die Kulisse 30 die Form eines schräg abgeschnittenen Zylinders. In diesem Fall ergibt sich wie bei den zuvor beschriebenen Ausführungsbeispielen eine sinusförmige Bewegung der Greifelemente 3, wie sie mit der unterbrochenen Linie A in Fig. 16 gezeigt ist. Entsprechend der Bewegung der Greifelemente 3 ergibt sich dann ebenfalls eine sinusförmige Breitendehnung d über den Drehwinkel ω der Trommel. Diese Dehnungsbewegung entspricht der weiter oben beschriebenen Dehnung, die mit den starren Trommeln bewirkt wird.

Bei der in Fig. 15 gezeigten Ausführungsform der Erfindung ist man aber nicht auf diese rein sinusförmige Dehnbewegung beschränkt. Da man die Segmente 2 voneinander unabhängig bewegen kann, kann man einen im wesentlichen beliebigen Dehnungsverlauf durch entsprechende Formgestaltung der Kulisse 30 bewirken. In Fig. 16 ist als Beispiel eine lineare Bewegung (durchgezogene Kurve) gezeigt, bei welcher das Gewebe gleichmäßig zunehmend gedehnt wird und zwar über einen Winkelbetrag größer als 180°. Durch diese Maßnahme kann man die Dehnungsbewegung langsamer und gleichmäßiger durchführen, so daß das Gewebe geschont wird. Darüber hinaus kann man die Dehnung über einen größeren Winkelbereich hinweg durchführen, was eine größere resultierende Nachstellkraft (in Laufrichtung) erzeugt, die sich aus der Summe der von den einzelnen Schußfäden aufgebrachten Kräfte ergibt. Die Lagerreibung der Hülse 28 auf der Welle 6 fällt also beim Ausgleichsvorgang weniger ins Gewicht, was bei den Ausführungsformen mit Freilauf wichtig ist.

Ein weiterer Vorteil bei der in den Fig. 12 bis 15 gezeigten Anordnung besteht darin, daß die Ränder des gespannten Gewebes nicht nur in Fig. 15 nach rechts, also nach außen, sondern auch gleichzeitig in Richtung auf die Welle 6 bewegt werden, wodurch sich der Radius r1 in den Radius r2 ändert, was wiederum eine Änderung des Trommelumfangs bedeutet. Nachdem aber, wie in Fig. 17 gezeigt, der Radius (und damit der Trommelumfang) abnimmt, ergibt sich auch eine Kompensation der durch die Breitendehnung entstehenden Längsdehnung des Gewebes.

Aus Fig. 15 geht noch ein weiteres Merkmal hervor, das die vorliegende Erfindung besonders vielseitig einsetzbar macht. Die Kulisse 30 ist nämlich auf der Umlaufhülse 28 derart verschiebbar gelagert, daß die maximale Bewegung der Greifelemente 3 nach rechts (für die rechte Trommel) mittels der schematisiert dargestellten Kulissen-Verstellmittel 32 einstellbar ist. Nach links ist die Bewegung der Greifelemente 3 durch Anschläge 33 begrenzt. Werden die Verstellmittel 32 in Fig. 15 nach links verschoben, so ergibt sich die in Fig. 2 gezeigte strichpunktierte Bewegungskurve C. Bei einer derartigen Bewegungskurve ist ein besonders sicheres Zuund Abführen der Gewebebahn auf die Trommel gewährleistet, da ein gewisser Winkelbereich zur Verfügung steht, um das Gewebe mit der Trommel in reib- oder formschlüssigen (Nadeln) Eingriff zu bringen, ohne daß in diesem Bereich bereits eine Relativbewegung eines (unfixierten) Geweberandes zu den Spannmitteln auftreten kann.

Selbstverständlich sind auch andere Bewegungskurven aus anderen Gründen vorteilhaft einsetzbar. Es ist beispielsweise möglich, die Bewegungskurve dem Kraft-/Dehnungsverlauf des Gewebes in Breitenrichtung derart anzupassen, daß eine konstante Kraftzunahme während der Dehnung erzielt wird.

Im Detail ist die Konstruktion dieser segmentierten Trommel in Fig. 13 näher gezeigt, wobei sich diese Ausführungsform der Erfindung von der nach Fig. 8 zum einen durch die doppelte Anzahl von Speichenelementen, zum anderen dadurch unterscheidet, daß am Führungsteil 18 die Kulisse 30 gelagert ist. Ansonsten sind die gleichen Teile mit denselben Bezugsziffern wie in Fig. 8 beschrieben und werden an dieser Stelle nicht näher erläutert.

Bezüglich der im Zusammenhang mit Fig. 7 beschriebenen Detektorelemente wird bei der segmentierten Ausführung der Trommeln die Breitenspannung über eine Verschiebung der Kulisse 30 einstellbar.

Wie aus der obigen Beschreibung hervorgeht, sind die einzelnen Erfindungselemente auch miteinander kombinierbar, insbesondere was den Freilauf bzw. die getrennte Antreibbarkeit und die Ausführung der Trommeln als "starre" bzw. segmentierte Einzelbaugruppen betrifft. Wesentlich kommt es allerdings immer darauf an, daß die Trommeln antreibbar sind, wodurch sich Längsverzüge vermeiden lassen und eine Schleifen-Führung der Gewebebahn wie in den Fig. 5 und 12 gezeigt, verwendbar ist.

Eine weitere bevorzugte Ausführungsform der Erfindung ist in Fig. 18 dargestellt. Aus dieser Abbildung geht hervor, daß bei dieser bevorzugten Ausführungsform die Spannmittel 1, 1' einen (Kurz-) Spannrahmen bilden, der in an sich bekannter Weise bei der dargestellten Ausführungsform Vertikal-Gleisketten umfaßt, an denen (nicht gezeigte) Kluppen vorgesehen sind, welche die Gewebebahn 8 randseitig am Einlauf ergreifen und am Auslauf wieder loslassen. Die beiden Gleisketten werden über einen gemeinsamen Antriebsmotor 41 und dessen Ausgangswelle 6 getrieben, wobei die Freilaufanordnungen 22, die oben im Zusammenhang mit den Trommel-Versionen bereits beschrieben wurden, in den Antriebsrädern für die Gleisketten vorgesehen sind. Auf diese Weise kann jede der Gleisketten der anderen voreilen, jedoch nicht hinter der durch den Motor 41 bestimmten Geschwindigkeit zurückbleiben.

Bei einer anderen, hier nicht in einer Abbildung gezeigten bevorzugten Ausführungsform der Erfindung werden die beiden Gleisketten nicht über einen einzigen Motor mit Freilauf, sondern über einen Antrieb gemäß Fig. 11 getrieben.

Aus obiger Darstellung ist ersichtlich, daß es auf die Antreibbarkeit der Spannmittel ankommt und zwar derart, daß zumindest eine in Laufrichtung vortreibende Kraft (durch einen Schrägverzug) durch Freilauf, Differential oder Nachregelung eines Motordrehmoments kompensiert werden kann.

## Patentansprüche

1. Verfahren zum Richten von Schußfäden in Geweben, wobei eine durchlaufende Gewebebahn über einen definierten Längenabschnitt hinweg mit in Laufrichtung zunehmender Kraft im wesentlichen in Schußrichtung zwischen zwei randseitigen, im Bereich der Webkanten angreifenden Spannmitteln gespannt wird, die derart unabhängig voneinander bewegbar sind, daß die bei Schrägverzug auftretenden unterschiedlichen Kräfte in Laufrichtung auf die Spannmittel und damit der Verzug ausgleichbar sind,
**dadurch gekennzeichnet,**
daß die Spannmittel über ein gemeinsames Antriebssystem angetrieben werden und man das Antriebssystem derart steuert, daß unmittelbar vor und/oder hinter den Spannmitteln die Gewebebahn in Laufrichtung im wesentlichen kräftefrei durch Ausbildung einer ständig frei hängenden Gewebebahn-Schlaufe geführt wird.

2. Vorrichtung zum Richten von Schußfäden in Geweben, wobei eine durchlaufende Gewebebahn (8) über einen definierten Längenabschnitt hinweg zwischen zwei randseitig angeordneten, umlaufenden Spannmitteln (1, 1') mit in Laufrichtung zunehmender Kraft im wesentlichen in Schußrichtung spannbar ist, wobei die Spannmittel derart ausgebildet sind, daß die bei Schrägverzug im Gewebe in Laufrichtung auf die Spannmittel (1, 1') wirkenden Kräfte und damit der Verzug ausgleichbar sind,
**dadurch gekennzeichnet,**
daß die Spannmittel (1, 1') über ein gemeinsames Antriebssystem (5, 6, 11 - 16, 22 - 26, 41) antreibbar sind, daß die Führung der Gewebebahn derart ausgebildet ist, daß unmittelbar vor und/oder hinter den Spannmitteln (1, 1') die Gewebebahn (8) in Laufrichtung im wesentlichen kräftefrei ständig in einer freihängenden Gewebebahn-Schlaufe (39, 39') führbar ist, und das Regeleinrichtungen (42 - 46) vorgesehen sind, um das Antriebssystem entsprechend den Schlaufen (39, 39') zu steuern.

3. Vorrichtung nach Anspruch 2,
**dadurch gekennzeichnet,**
daß das Antriebssystem eine an einen Antriebsmotor (41) gekoppelte Antriebswelle (6) umfaßt, die mit jedem der zwei Spannmittel (1, 1') über einen Freilauf (22) derart gekoppelt ist, daß jedes der Spannmittel (1 oder 1') der durch einen Verzug auftretenden Kraft in Laufrichtung nachgeben und gegenüber dem jeweils anderen Spannmittel (1' oder 1) voreilen kann.

4. Vorrichtung nach Anspruch 2,
**dadurch gekennzeichnet,**
daß das Antriebssystem ein Ausgleichsgetriebe umfaßt, über das die Spannmittel (1, 1') mittels eines Antriebsmotors (41) derart antreibbar sind, daß die am Getiebeausgang anliegenden Drehmomente und damit die Kräfte der Spannmittel (1, 1') auf die Gewebebahn (8) in Laufrichtung im wesentlichen gleich sind.

5. Vorrichtung nach Anspruch 2,
**dadurch gekennzeichnet,**
daß das Antriebssystem zwei getrennt voneinander steuerbare Antriebe (41, 41') und Fühlermittel (42, 42') auf die Gewebebahn (8) aufgebrachten Längskräfte in Übereinstimmung bringbar sind.

6. Vorrichtung nach den Ansprüchen 2 bis 5,
**dadurch gekennzeichnet,**
daß am unteren Ende mindestens einer der Schlaufen (39) Fühlermittel (Analog-Lichtschranke 40) angebracht sind, deren Ausgangssignale dem Antriebssystem als Regelgröße zuführbar sind, wobei die Gewebebahn (8) über eine mit steuerbarer Geschwindigkeit antreibbare Zuführungswalze (34) zuführbar ist.

7. Vorrichtung nach Anspruch 3,
**dadurch gekennzeichnet,**
daß die Spannmittel (1, 1') als starre Trommeln (1, 1') ausgebildet sind, und daß die Kopplung zwischen Antriebswelle (6) und Trommeln (1, 1') ein Drehmoment um die Antriebswelle (6) übertragendes Schwenkgelenk (48) umfaßt, über das die Trommeln (1, 1') bezüglich ihrer Drehebene zur Antriebswelle (6) um einen definierten Winkel geschwenkt haltbar sind.

8. Vorrichtung nach Anspruch 7,
**dadurch gekennzeichnet,**
daß das Schenkgelenk (48) zwischen Antriebswelle (6) und Freilauf (22) angebracht ist.

9. Vorrichtung nach einem der Ansprüche 2 bis 8,
**dadurch gekennzeichnet,**
daß die Umfangsflächen (7) der Spannmittel (1, 1') in der Nähe ihrer voneinander abgewandten Räder mit Greifelementen (3) zum Greifen und Halten der Gewebebahn (8) bzw. deren Kantenbereiche versehen sind.

10. Vorrichtung nach Anspruch 9,
**dadurch gekennzeichnet,**
daß mehrere voneinander getrennte Greifelemente (39 an jeder Umfangsfläche (7) vorgesehen sind.

11. Vorrichtung nach Anspruch 9,
**dadurch gekennzeichnet,**
daß die Greifelemente als Auflageflächen (3) ausgebildet sind, auf welchen der Rand der Gewebebahn (8) mittels eines umlaufenden Andruckriemens (9) so festgepreßt wird, daß eine reibschlüssige Verbindung zwischen den Auflageflächen (3) und der Gewebebahn (8) entsteht.

12. Vorrichtung nach einem der Ansprüche 2 bis 11,
**dadurch gekennzeichnet,**
daß an den Spannmitteln (1, 1') Detektoren (47) angebracht sind, welche die Lage der Gewebebahn (8) bzw. deren Kanten relativ zu den Spannmitteln (1, 1') feststellen und deren Ausgangssignale über ein Steuersystem die Schwenkbewegung begrenzen.

13. Vorrichtung nach einem der Ansprüche 2 bis 12,
**dadurch gekennzeichnet,**
daß an den Spannmitteln (1, 1') Kraftdetektoren (49) derart angebracht sind, daß ihre Ausgangssignale den in Schußfaden-Richtung wirkenden Kräften in der Gewebebahn (8) im wesentlichen proportional sind und über ein Steuersystem den Schwenkwinkel begrenzen.

14. Vorrichtung nach einem der Ansprüche 2 bis 13,
**dadurch gekennzeichnet,**
daß die Spannmittel als Spannrahmen (1, 1') ausgebildet sind, dessen umlaufende Gleitketten (oder dergleichen) über das gemeinsame Antriebssystem treibbar sind.

15. Vorrichtung nach Anspruch 14,
**dadurch gekennzeichnet,**
daß der Spannrahmen (1, 1') mit Kluppen versehen ist, über welche die Gewebebahn (8) an ihrer Webkante fixierbar ist.

## Claims

1. A method of aligning weft yarns in fabrics, wherein a continuous web of fabric is tensioned substantially weftwise across a defined section of its length with a force which increases in the direction of feed between two tension means provided on the edges and engaging in the list areas, said tension means being movable independently of one another such that in case of skew the different forces acting on the tension means in the direction of feed and hence the skew may be compensated, characterized in that the tension means are driven through a common drive system and that the drive system is controlled such that immediately upstream and/or downstream of the tension means the web of fabric is guided substantially freely in the direction of feed by the formation of a web loop which is continually freely suspended.

2. An apparatus for aligning weft yarns in fabrics, in which a continuous web (8) of fabric is tensioned substantially weftwise across a defined section of its length with a force which increases in the direction of feed between two tension means (1, 1') provided on the edges and engaging in the list areas, said tension means designed in such a way that in case of skew the forces acting on the tension means (1, 1') in the direction of feed and hence the skew may be compensated, characterized in that the tension means (1, 1') are adapted to be driven through a common drive system (5, 6, 11-16, 22-26, 41), that the guide means for the web of fabric is designed such that immediately upstream and/or downstream of the tension means (1, 1') the web (8) of fabric may be continually guided substantially freely in the direction of feed by the formation of a freely suspended loop (39, 39') in the web, and that control means (42-46) are provided for controlling the drive system in accordance with the loops (39, 39').

3. The apparatus as claimed in claim 2, characterized in that the drive system comprises a drive shaft (6) coupled with a drive motor (41), said drive shaft being coupled with each of the two tension means (1, 1') via an overrunning clutch (22) such that each one of said tension means (1 or 1') may give under the action of a force caused by skew and occurring in the direction of feed so as to overspeed relative to the respective other tension means (1' or 1).

4. The apparatus as claimed in claim 2, characterized in that the drive system comprises a differential gear through which the tension means (1, 1') may be driven by way of a drive motor (41) such that the torques existing at the output of the gear and hence the forces of the tension means (1, 1') acting on the web (8) of fabric in the direction of feed are substantially equal.

5. The apparatus as claimed in claim 2, characterized in that the drive system comprises two separately controllable drive means (41, 41') and sensor means (42, 42') through which the longitudinal forces applied by said drive means to the web (8) of fabric may be made to correspond to each other.

6. The apparatus as claimed in claims 2 to 5, characterized in that the lower end of at least one of the loops (39) has sensor means (analog photoelectric barrier 40) provided thereon the output signals from which are supplied to the drive system as a controlled variable, the web (8) of fabric being adapted to be supplied via a supply drum (34) which may be driven at a controlled speed.

7. The apparatus as claimed in claim 3, characterized in that the tension means (1, 1') are configured as rigid drums (1, 1') and that the coupling mechanism between the drive shaft (6) and the drums (1, 1') comprises a swivel link (48) which is used for transmitting a torque about the drive shaft (6) and through which the drums (1, 1') may be retained swivelled at a defined angle relative to their plane of rotation with respect to the drive shaft (6).

8. The apparatus as claimed in claim 7, characterized in that the swivel link (48) is mounted inbetween drive shaft (6) and overrunning clutch (22).

9. The apparatus as claimed in any of claims 2 to 8, characterized in that the peripheral surfaces (7) of the tension means (1, 1') are provided in the vicinity of their oppositely directed edges with gripping elements (3) for gripping and retaining the web (8) of fabric or the edge portions thereof, respectively.

10. The apparatus as claimed in claim 9, characterized in that a plurality of mutually separate gripping elements (39) are provided on each peripheral surface (7).

11. The apparatus as claimed in claim 9, characterized in that the gripping elements are configured as bearing faces (3) against which the edge of the web (8) of fabric is firmly pressed by means of an endless pressing belt (9) so that frictional engagement will result between the bearing faces (3) and the web (8) of fabric.

12. The apparatus as claimed in any of claims 2 to 11, characterized in that detectors (47) are mounted on the tension means (1, 1') for detecting the position of the web (8) of fabric or the edges thereof relative to the tension means (1, 1'), the output signals from said detectors limiting the swivelling movement via a control system.

13. The apparatus as claimed in any of claims 2 to 12, characterized in that force detectors (49) are mounted on the tension means (1, 1') such that their output signals are substantially proportional to the forces which act in weft direction in the web (8) of fabric for limiting the swivel angle by way of a control system.

14. The apparatus as claimed in any of claims 2 to 13, characterized in that the tension means are configured as a stenter frame (1, 1') the endless slide chains (or the like) of which are adapted to be driven through the common drive system.

15. The apparatus as claimed in claim 14, characterized in that the stenter frame (1, 1') is provided with clamps by means of which the web (8) of fabric may be fixed along the list thereof.

## Revendications

1. Procédé pour redresser les fils de trame d'un tissu, la bande de tissu en mouvement étant tendue sur une section de longueur définie avec une force croissante dans la direction de déplacement, sensiblement dans le sens de la trame, entre deux organes tendeurs latéraux qui agissent dans la région des lisières et peuvent être déplacés indépendamment l'un de l'autre de manière que, en cas de gauchissement oblique, les forces différentes agissant sur les organes tendeurs dans la direction de déplacement, et donc le gauchissement peuvent être compensés, **caractérisé en ce** que les organes tendeurs sont entraînés par l'intermédiaire d'un système de commande commun et que ce dernier est commandé directement de telle façon que, immédiatement en amont et/ou en aval desdits organes tendeurs, la bande de tissu est guidée sensiblement sans intervention de forces dans la direction de déplacement, avec formation d'une bouche de bande de tissu qui pend toujours librement.

2. Dispositif pour redresser des fils de trame dans des tissus, la bande de tissu (8) en mouvement pouvant être tendue sur une section de longueur définie avec une force croissante dans la direction de déplacement, sensiblement dans le sens de la trame, entre deux organes tendeurs (1, 1') tournants disposés sur les bords, lesdits organes tendeurs étant conformés de manière que, en cas de gauchissement oblique dans le tissu, les forces agissant sur les organes tendeurs (1, 1') dans la direction de déplacement, et donc le gauchissement peuvent être compensés, **caractérisé en ce** que les organes tendeurs (1, 1') peuvent être entraînés par l'intermédiaire d'un système de commande commun (5, 6, 11 à 16, 22 à 26, 41), que le guidage de la bande de tissu est réalisé de telle façon que, immédiatement en amont et/ou en aval desdits organes tendeurs (1, 1'), la bande de tissu (8) peut toujours être guidée sensiblement sans intervention de forces dans la direction de déplacement, en une boucle de bande de tissu (39, 39') pendant librement, et qu'il est prévu des dispositifs de réglage (42 à 46) pour commander le système de commande conformément aux boucles (39, 39').

3. Dispositif selon la revendication 2, caractérisé en ce que le système de commande comprend un arbre moteur (6) couplé avec un moteur d'entraînement (41) et, par l'intermédiaire d'une roue libre (22), avec chacun des deux organes tendeurs (1, 1') de manière que chacun des organes tendeurs (1 ou 1') peut céder à la force générée dans le sens de mouvement par un gauchissement et avancer par rapport à l'autre organe tendeur (1' ou 1).

4. Dispositif selon la revendication 2, caractérisé en ce que le système de commande comprend un engrenage compensateur par l'intermédiaire duquel les organes tendeurs (1, 1') peuvent être entraînés au moyen d'un moteur d'entraînement (41) de manière que les couples de rotation appliqués à la sortie de l'engrenage, et donc les forces des organes tendeurs (1, 1') appliquées à la bande de tissu (8) dans le sens de mouvement sont sensiblement identiques.

5. Dispositif selon la revendication 2, caractérisé en ce que le système de commande avec deux moteurs d'entraînement (41, 41') pouvant être commandés séparément et des organes de détection (42, 42') permettent de faire coïncider des forces longitudinales appliquées à la bande de tissu (8).

6. Dispositif selon l'une des revendications 2 à 5, caractérisé en ce qu'à l'extrémité inférieure d'au moins l'une des boucles (39) sont disposés des détecteurs (barrage photo-électrique analogique 40) dont le signal de sortie peut être transmis au système de commande en tant que grandeur réglée, la bande de tissu (8) pouvant être amenée par l'intermédiaire d'un cylindre d'alimentation (34) qui peut être entraîné à une vitesse commandable.

7. Dispositif selon la revendication 3, caractérisé en ce que les organes tendeurs (1, 1') sont conformés en tambours rigides (1, 1'), et que le couplage entre l'arbre moteur (6) et les tambours (1, 1') comprend une articulation pivotante (48) qui transmet un couple de rotation autour de l'arbre moteur (6) par lequel les tambours (1, 1') peuvent être maintenus, eu égard à leur plan de rotation par rapport à l'arbre moteur (6), dans une position pivotée d'un angle défini.

8. Dispositif selon la revendication 7, caractérisé en ce que l'articulation pivotante (48) est disposée entre l'arbre moteur (6) et la roue libre (22).

9. Dispositif selon l'une des revendications 2 à 8, caractérisé en ce que les surfaces périphériques (7) des organes tendeurs (1, 1') sont munies, à proximité de leurs roues opposées, d'éléments de préhension (3) pour la préhension et le maintien de la bande de tissu (8) et respectivement de ses lisières.

10. Dispositif selon la revendication 9, caractérisé en ce qu'il comprend une pluralité d'éléments de préhension (3) sur chaque surface périphérique (7).

11. Dispositif selon la revendication 9, caractérisé en ce que les éléments de préhension sont conformés en surfaces d'appui (3) sur lesquelles la lisière de la bande de tissu (8) est solidement appliquée au moyen d'une courroie de pression tournante (9) de manière à réaliser un entraînement par friction entre les surfaces d'appui (3) et la bande de tissu (8).

12. Dispositif selon l'une des revendications 2 à 11, caractérisé en ce que sur les organes tendeurs (1, 1') sont montés des détecteurs (47) qui détectent la position de la bande de tissu (8) et respectivement de ses lisières par rapport au organes tendeurs (1, 1') et dont les signaux de sortie limitent le mouvement pivotant par l'intermédiaire d'un système de commande.

13. Dispositif selon l'une des revendications 2 à 12, caractérisé en ce que sur les organes tendeurs (1, 1'), des détecteurs de force (49) sont montés de manière que leurs signaux de sortie sont sensiblement proportionnels aux forces agissant dans la bande de tissu (8) dans le sens de la trame et limitent l'angle de pivotement par l'intermédiaire d'un système de commande.

14. Dispositif selon l'une des revendications 2 à 13, caractérisé en ce que les organes tendeurs sont conformés en cadre de serrage (1, 1') dont les chaînes à glissement (ou analogues) peuvent être entraînées par l'intermédiaire du système de commande commun.

15. Dispositif selon la revendication 14, caractérisé en ce que le cadre de serrage (1, 1') est muni de pinces par l'intermédiaire desquelles la bande de tissu (8) peut être fixée à sa lisière.
